# EUROPÄISCHE PATENTSCHRIFT

(11) **EP 0 419 809 B1**
(45) Veröffentlichungstag und Bekanntmachung des Hinweises auf die Patenterteilung: **09.06.1993**
(21) Anmeldenummer: 90114655.5
(22) Anmeldetag: 31.07.1990
(51) Int. Cl.: E05B 65/20

(54) **Türgriff für Kraftfahrzeuge**
Door-handle for cars
Clenche pour véhicule

(30) Priorität: 23.09.1989 DE 3931866
(43) Veröffentlichungstag der Anmeldung: 03.04.1991
(73) Patentinhaber: MERCEDES-BENZ AG, 70327 Stuttgart (DE)
(72) Erfinder: Lindmayer, Martin, D-7030 Böblingen 4 (DE); Claar, Klaus, D-7032 Sindelfingen (DE)

(56) Entgegenhaltungen:
- DE-A- 3 328 667
- DE-A- 3 728 086
- DE-C- 2 658 159
- FR-A- 1 091 427
- US-A- 4 818 003

## Beschreibung

Die Erfindung betrifft einen Türgriff für Kraftfahrzeuge nach dem Oberbegriff des Patentanspruches 1.

Ein solcher Türgriff ist aus der DE 26 58 159 B2 bekannt. Zur Ansteuerung einer Schließeinrichtung einer Fahrzeugtür ist dort ein Betätigungshebel vorgesehen, bei dem die nach einer Betätigung erforderliche Rückstellung in die Ausgangslage über Federkräfte selbsttätig erfolgt und von einem Festanschlag begrenzt wird. Dabei bildet eine elastische Zwischenlage eine Dämpfungsauflage für die Begrenzungsanschläge, um die Geräuschbildung zu mindern, die beim Aufschlagen des federkraftrückgeführten Betätigungshebels an die Anschläge entsteht.

Solche und ähnliche passive, elastische Dämpfungsauflagen für eine geräuscharme Rückführung eines Betätigungshebels sind verschiedentlich in Gebrauch. Der vorgesehene Dämpfungsweg ist sehr kurz, und eine exakte Positionierung ist wegen der Toleranzen und Materialermüdungserscheinungen erschwert. Zudem ermöglichen solche Materialien aufgrund ihrer elastischen Eigenschaften keine gleichmäßige, weiche Rückführung des Betätigungshebels in seine Ausgangslage. Das Anschlaggeräusch wird damit nur unvollständig und unzuverlässig reduziert.

Der Erfindung liegt die Aufgabe zugrunde, einen Türgriff der eingangs genannten Art so auszubilden, daß eine weitgehende und zuverlässige Reduzierung des Anschlaggeräusches erzielt wird.

Zur Lösung dieser Aufgabe werden bei einem Türgriff der eingangs genannten Art die kennzeichnenden Merkmale des Patentanspruches 1 vorgesehen. Durch diese Maßnahme wird der Betätigungshebel während seiner Rückstellbewegung von einer bestimmten Position aus bis zum Erreichen seiner Ausgangslage so an ein Dämpfungselement angekoppelt, daß dieses auf den Betätigungshebel eine der Federkraft entgegengerichtete Kraft ausübt, welche bis zum Erreichen einer bestimmten, geringen Geschwindigkeit des Betätigungshebels größer als die Federkraft ist.

Durch diese geschwindigkeitsabhängige Verzögerung des Betätigungshebels ist es möglich, diesen geräuscharm in seine Endlage zurückzuführen. Hierbei wird im Gegensatz zur Verwendung elastischer Materialien als Begrenzungsanschläge um so mehr Bewegungsenergie des Betätigungshebels an das Dämpfungselement abgeführt, je größer diese Energie ist. Der Betätigungshebel wird gleichmäßig und weich in seine Endlage zurückgeführt. Der Begrenzungsanschlag wird mit sehr geringer Geschwindigkeit erreicht, und es ist damit eine größtmögliche Reduzierung des Anschlaggeräusches erzielt.

Vorteilhafte Weiterbildungen der Erfindung ergeben sich aus den Unteransprüchen. Dabei bietet das kennzeichnende Merkmal nach Anspruch 3 den Vorteil,daß die Ansteuerung des Schließmechanismus durch den Betätigungshebel ohne Beeinflussung durch das Dämpfungselement ermöglicht ist. Die Merkmale nach Anspruch 6 ermöglichen in vorteilhafter Weise eine gedämpfte Führung des Betätigungshebels auch aus der Ausgangslage heraus, was eine durch ruckartige Betätigung mögliche Beschädigungsgefahr von mit dem Betätigungshebel verbundenen Teilen verringert.

Ein Ausführungsbeispiel der Erfindung wird im folgenden anhand von Zeichnungen erläutert. Es zeigen:
- Fig. 1: einen Längsschnitt durch eine Anordnung zur gedämpften Rückstellung eines Türbetätigungshebels und
- Fig. 2: ein Ausführungsbeispiel des Dämpfungselementes der Fig. 1, das eine geschwindigkeitsabhängige Dämpfungskraft hervorruft.

Einen erfindungsgemäß gedämpften Türbetätigungsmechanismus zeigt die Fig. 1. Dabei greift ein nicht näher gezeigter, an seinem einen Ende schwenkbar gelagerter Türaußengriff an seinem anderen Ende über die Verlängerung (17) durch die Türwand und ist am Ende (4) der Verlängerung (17) an einen Hebel (5) angelenkt. Der Hebel (5) ist durch die Achse (2) drehbar gelagert und besitzt eine als Massenausgleichsgewicht dienende mit ihm fest verbundene Verlängerung (6). Die Achse (2) ist dabei ebenso wie eine weitere Achse (10) vertikal an zwei parallel versetzten, horizontal verlaufenden Halteblechen gelagert, zwischen denen sich der Hebel (5) befindet, wobei im Schnitt der Zeichnung lediglich das untere Halteblech (1) gezeigt ist. Es ist entsprechend der Griffmulde der Türaußenwand zur Fahrzeuginnenseite hin gebogen ausgeführt und an den beiden Endteilen (1a, 1b) in nicht näher gezeigter Weise mit dem oberen Halteblech verbunden und an der Innenseite der Fahrzeugtüraußenwand angebracht. An den Halterungen sind zudem Begrenzungsanschläge (13a, 13b), die die Rotationsbewegung des Dämpfungselementes (11) mittels eines daran angebrachten Zapfens (12) begrenzen, und eine einseitige Befestigung (9) für die Feder (7) angebracht. Zum Erzwingen der Rückstellbewegung des Hebels (5) und damit des Türaußengriffs in die hier gezeigte Ausgangslage ist die Feder (7) über die Abstandshalterung (8) an ihrem zweiten Ende in einer Aussparung (15) des Hebels (5) vorgespannt eingelegt. An die Bewegung des Türgriffs ist über eine Aussparung (3) des Hebels (5), in die das abgewinkelte Ende einer zum Türschloß führenden Stange (16) eingreift, der Schließmechanismus angekoppelt.

Nach Betätigen des Türaußengriffs befindet sich der Hebel (5) in einer entgegen der gezeigten Pfeilrichtung verdrehten Position. Nach Loslassen des Türaußengriffs bewirkt die Feder (7) über den Hebel (5) eine Rückstellbewegung in der gezeigten Pfeilrichtung. Diese erfolgt zunächst ohne Einwirkung des Dämpfungselementes (11), wobei in dieser Bewegungsphase die Betätigung des hier nicht gezeigten, an den Türaußengriff über die Stange (16) angekoppelten Schließmechanismus stattfindet. Bevor der Hebel (5) jedoch seine gezeigte Endlage erreicht, greift die Verlängerung (6) in eine Aussparung (14) des Dämpfungselementes (11) ein und führt dieses in einer Rotationsbewegung um die Achse (10) mit. Während dieser Bewegungsphase übt das Dämpfungselement (11) eine von seiner Winkelgeschwindigkeit abhängige Kraft auf die Verlängerung (6) aus, welche die von der Feder (7) verursachte Drehbewegung des Hebels (5) abbremst. Das System erreicht so seine Endlage mit geringer Geschwindigkeit bei gegenüber elastischen Dämpfungsauflagen vergleichsweise langem Bremsweg, was eine effektive Geräuschminderung ermöglicht. Bei der Betätigung des Hebels (5) aus seiner Endlage heraus wird über die Verlängerung (6), die in die Aussparung (14) eingreift,das Dämpfungselement (11) wieder zurückgestellt. Dadurch wird gleichzeitig eine materialschädigende, ruckartige Hebelbetätigung verhindert.

Selbstverständlich ist es als zusätzliche Maßnahme günstig, die beschriebenen Begrenzungsanschläge mit bekannten passiven Dämpfungsauflagen, wie z.B. Gummiauflagen, auszustatten.

Das Dämpfungselement (11) kann wie in Fig. 2 gezeigt ausgebildet sein. Es besteht aus einer zylinderartigen Büchse, die einen Boden und einen Deckel besitzt und an der durchgeführten Achse (10) drehbar gelagert ist. Eine Aussparung (14) ist in der kreiszylinderförmigen Außenwandung (22) angeordnet. Der nach außen abgedichtete Hohlraum (20) im Inneren der Büchse ist mit einer Flüssigkeit geeigneter Viskosität gefüllt. An der ortsfesten Achse (10) sind im Hohlraum (20) rechteckige Flügelplatten (18, 19, 23) angebracht, die als Lochbleche ausgeführt sind. Eine entsprechende Flügelplatte (21) ist fest mit der Außenwandung (22) verbunden. Bei Drehung der Außenwandung (22) relativ zur ortsfesten Achse (10) muß die Flüssigkeit durch die Öffnungen der Lochbleche strömen. Die von der Viskosität der Flüssigkeit aufgebrachte Widerstandskraft steigt hierbei bekanntermaßen mit größer werdender Relativgeschwindigkeit an. Das Dämpfungselement übt daher die gewünschte geschwindigkeitsabhängige Dämpfungskraft auf die Verlängerung (6) aus.

## Patentansprüche

1. Türgriff für Kraftfahrzeuge, welcher zur Betätigung einer Schließeinrichtung einer Fahrzeugtür einen Betätigungshebel (5) besitzt, dessen Rückstellbewegung in eine Ausgangslage über Federkräfte erfolgt und von einem Anschlag (13a) begrenzt wird, wobei Mittel zur Geräuschdämpfung zugeordnet sind,
**dadurch gekennzeichnet**,
daß eines dieser Mittel ein bewegliches Dämpfungselement (11) ist, welches mit dem Betätigungshebel (5) mindestens kurz vor dem Erreichen seiner Ausgangslage koppelbar ist und auf ihn eine der Federkraft entgegengerichtete Kraft ausübt, welche sich mit abnehmender Geschwindigkeit des Betätigungshebels (5) verringert und bis kurz vor Erreichen der Ausgangslage größer als die Federkraft ist, wobei das Dämpfungselement (11) die geschwindigkeitsabhängige Verzögerungskraft aufgrund von Viskositätseffekten erzeugt.

2. Türgriff nach Anspruch 1,
**dadurch gekennzeichnet,**
daß auf einem Teilabschnitt des gesamten Rückstellweges des Betätigungshebels (5) keine Verbindung von Dämpfungselement (11) und Betätigungshebel (5) besteht.

3. Türgriff nach Anspruch 1 oder 2,
**dadurch gekennzeichnet,**
daß das Dämpfungselement (11) drehbar angeordnet ist.

4. Türgriff nach Anspruch 3,
**dadurch gekennzeichnet,**
daß das Dämpfungselement (11) ein mit einer Flüssigkeit gefüllter Hohlzylinder (20) ist, in dem mit Drosselöffnungen versehene Flügel (18, 19, 21, 23) angeordnet sind.

5. Türgriff nach Anspruch 3 oder 4,
**dadurch gekennzeichnet,**
daß das Dämpfungselement (11) am Umfang eine Aussparung (14) besitzt, in welche der Betätigungshebel (5) oder eine mit ihm verbundene Verlängerung (6) eingreift.

6. Türgriff nach Anspruch 5,
**dadurch gekennzeichnet,**
daß der Betätigungshebel (5) oder die Verlängerung (6) in beiden Drehrichtungen des Dämpfungselementes (11) in die Aussparung (14) eingreift.

7. Türgriff nach einem oder mehreren der Ansprüche 1 bis 6,
**dadurch gekennzeichnet,**
daß der Anschlag (13a) zur Bewegungsbegrenzung der Rückstellbewegung am Dämpfungselement (11) angreift.

8. Türgriff nach Anspruch 7,
**dadurch gekennzeichnet,**
daß zwei Festanschläge (13a, 13b) die Bewegung des Dämpfungselementes (11) über einen von ihm abragenden Vorsprung (12) beidseitig begrenzen.

## Claims

1. Door handle for motor vehicles which, for actuating a closing device of a vehicle door, possesses an actuating lever (5), of which the return movement into an initial position takes place by means of spring forces and is limited by a stop (13a), noise-damping means being provided, characterized in that one of these means is a movable damping element (11) which can be coupled to the actuating lever (5) at least shortly before its initial position is reached and which exerts on it a force which is directed counter to the spring force and which is reduced with decreasing speed of the actuating lever (5) and, until shortly before the initial position is reached, is greater than the spring force, the damping element (11) generating the speed-dependent decelerating force as a result of viscosity effects.

2. Door handle according to Claim 1, characterized in that there is no connection between the damping element (11) and the actuating lever (5) over a portion of the total return travel of the actuating lever (5).

3. Door handle according to Claim 1 or 2, characterized in that the damping element (11) is arranged rotatably.

4. Door handle according to Claim 3, characterized in that the damping element (11) is a hollow cylinder (20) which is filled with a fluid and in which wings (18, 19, 21, 23) equipped with throttle orifices are arranged.

5. Door handle according to Claim 3 or 4, characterized in that the damping element (11) has on the circumference a clearance (14), into which engages the actuating lever (5) or an extension (6) connected to it.

6. Door handle according to Claim 5, characterized in that the actuating lever (5) or the extension (6) engages into the clearance (14) in both directions of rotation of the damping element (11).

7. Door handle according to one or more of Claims 1 to 6, characterized in that the stop (13a) for the movement limitation of the return movement engages on the damping element (11).

8. Door handle according to Claim 7, characterized in that two fixed stops (13a, 13b) limit the movement of the damping element (11) on both sides via a projection (12) protruding from it.

## Revendications

1. Poignée de porte pour véhicules automobiles, qui possède un levier d'actionnement (5) pour actionner un dispositif de fermeture d'une porte de véhicule, dont le mouvement de retour à la position de départ se produit sous l'action de forces élastiques, et est limité par une butée (13a), cependant qu'il est prévu des moyens d'atténuation du bruit,
caractérisée
en ce qu'un de ces moyens est un élément amortisseur mobile (11) qui peut être accouplé au levier d'actionnement (5) au moins peu de temps avant l'arrivée à sa position de départ, et exerce sur lui une force dirigée en sens inverse de la force élastique, qui décroît avec la décroissance de la vitesse du levier d'actionnement (5), et reste plus grande que la force élastique jusque peu de temps avant l'arrivée à la position de départ, l'élément amortisseur (11) produisant la force de ralentissement fonction de la vitesse sous l'action d'un effet de viscosité.

2. Poignée de porte selon la revendication 1,
caractérisée
en ce que, sur un segment partiel de l'ensemble de la course de retour du levier d'actionnement (5), il n'y a pas de liaison entre l'élément amortisseur (11) et le levier d'actionnement (5).

3. Poignée de porte selon la revendication 1 ou 2,
caractérisée
en ce que l'élément amortisseur (11) est monté rotatif.

4. Poignée de porte selon la revendication 3,
caractérisée
en ce que l'élément amortisseur (11) est un cylindre creux (20) rempli de liquide et dans lequel sont disposées des palettes (18, 19, 21, 23) munies d'ouvertures de laminage.

5. Poignée de porte selon la revendication 3 ou 4,
caractérisée
en ce que l'élément amortisseur (11) présente, sur sa circonférence, une échancrure (14) dans laquelle s'engage le levier d'actionnement (5) ou un prolongement (6) solidaire de ce levier.

6. Poignée de porte selon la revendication 5,
caractérisée
en ce que le levier d'actionnement (5) ou le prolongement (6) s'engage dans l'échancrure (14) dans les deux sens de rotation de l'élément amortisseur (11).

7. Poignée de porte selon une ou plusieurs des revendications 1 à 6,
caractérisée
en ce que la butée (13a) de limitation du mouvement de retour attaque l'élément amortisseur (11).

8. Poignée de porte selon la revendication 7,
caractérisée
en ce que deux butées fixes (13a, 13b) limitent le mouvement de l'élément amortisseur (11) sur les deux côtés, par l'intermédiaire d'une protubérance (12) qui fait saillie sur cet élément.
